# EUROPÄISCHE PATENTANMELDUNG

(11) **EP 4 715 147 A1**
(43) Veröffentlichungstag der Anmeldung: **25.03.2026**
(21) Anmeldenummer: 25199092.5
(22) Anmeldetag: 29.08.2025
(51) Int. Cl.: E05B 85/10, E05B 81/42

(54) **GRIFFANORDNUNG UND BEWEGLICHES FAHRZEUGELEMENT**

(30) Priorität: 30.08.2024 DE 102024208267
(71) Anmelder: Witte Automotive GmbH, 42551 Velbert (DE)
(72) Erfinder: SLOVAN, Zdenek, 301 00 Plzen (CZ)
(74) Vertreter: Liedtke & Partner Patentanwälte

(57) **Zusammenfassung**

Die Erfindung betrifft eine Griffanordnung (1), umfassend zumindest:
- ein Trägerelement (4),
- ein Griffelement (2), welches an dem Trägerelement (4) zwischen einer Nichtgebrauchsposition (100) und einer Gebrauchsposition (102) bewegbar angeordnet ist, und
- einen Verstellmechanismus (6), welcher das Griffelement (2) und das Trägerelement (4) miteinander koppelt,
wobei der Verstellmechanismus (6) ausgebildet ist, das Griffelement (2) durch Betätigung zwischen der Nichtgebrauchsposition (100) und der Gebrauchsposition (102) zu bewegen,
wobei der Verstellmechanismus (6) zumindest einen Ausstellnocken (6.1) und einen Ausstellhebel (6.2) umfasst und das Griffelement (2) als ein Griffhebel (6.3) ausgebildet ist, der einerseits in einem Eingriff mit dem Ausstellnocken (6.1) steht und andererseits an dem Ausstellhebel (6.2) angelenkt ist und mittels dieser zwischen der Nichtgebrauchsposition (100) und der Gebrauchsposition (102) bewegbar ist.

## Beschreibung

Die Erfindung betrifft eine Griffanordnung, insbesondere eine Türaußengriffanordnung, und ein bewegliches Fahrzeugelement, insbesondere eine Fahrzeugtür, mit einer solchen Griffanordnung.

Griffanordnungen für Fahrzeugtüren eines Fahrzeugs sind allgemein bekannt. Fahrzeugtüren umfassen üblicherweise einen äußeren Türgriff, welcher mechanisch oder elektrisch mit einem Verriegelungsmechanismus gekoppelt ist. Beispielsweise bewegt eine Betätigung des Türgriffs den Verriegelungsmechanismus aus einer verriegelten Position in eine entriegelte Position, um ein Öffnen der Fahrzeugtür freizugeben. Die Fahrzeugtür umfasst beispielsweise einen Türgriff, bei dem eine außen liegende Grifffläche annähernd bündig mit einer äußeren Türfläche einer äußeren Fahrzeugtürwand positioniert ist, wenn der Türgriff in einer Ruheposition oder Nichtgebrauchsposition ist. Mittels eines Verstellmechanismus kann der Türgriff nach außen in eine Betriebsposition oder Gebrauchsposition bewegt werden, so dass dieser für einen Nutzer ergreifbar ist.

Aufgabe der vorliegenden Erfindung ist es, eine verbesserte Griffanordnung anzugeben, welche insbesondere ein komfortables Bewegen eines Griffelements ermöglicht. Darüber hinaus ist es Aufgabe der Erfindung, ein bewegliches Fahrzeugelement mit einer verbesserten Griffanordnung anzugeben.

Die Aufgabe wird erfindungsgemäß mit einer Griffanordnung mit den Merkmalen des Patentanspruchs 1 gelöst. Hinsichtlich des beweglichen Fahrzeugelements wird die Aufgabe erfindungsgemäß durch die Merkmale des Patentanspruchs 11 gelöst.

Die erfindungsgemäße Griffanordnung umfasst zumindest ein Trägerelement, ein Griffelement, welches an dem Trägerelement zwischen einer Nichtgebrauchsposition und einer Gebrauchsposition bewegbar angeordnet ist, und einen Verstellmechanismus, welcher das Griffelement und das Trägerelement miteinander koppelt, wobei der Verstellmechanismus ausgebildet ist, das Griffelement durch Betätigung zwischen der Nichtgebrauchsposition und der Gebrauchsposition zu bewegen, wobei der Verstellmechanismus zumindest einen Ausstellnocken und einen Ausstellhebel umfasst und das Griffelement als ein, insbesondere gelenkig gelagerter, Griffhebel ausgebildet ist, der einerseits in einem Eingriff mit dem Ausstellnocken steht und andererseits an dem Ausstellhebel angelenkt ist und mittels dieser zwischen der Nichtgebrauchsposition und der Gebrauchsposition bewegbar ist.

Insbesondere ist der Ausstellhebel als ein einseitig angelenkter Hebel ausgebildet. Beispielsweise weist der Ausstellhebel ein erstes Hebelende, das an dem Trägerelement angelenkt ist, und ein zweites Hebelende auf, das in Anlage an dem Ausstellnocken steht.

In einem möglichen Ausführungsbeispiel kann der Ausstellnocken als eine Nockenscheibe ausgebildet sein. Insbesondere kann der Ausstellnocken scheibenförmig oder plattenförmig ausgebildet sein.

Der Ausstellnocken kann beispielsweise eine Nockenkontur aufweisen, die eingerichtet ist, eine Ausstellbewegung für das Griffelement und eine daraus resultierende einstellbare Griffposition des Griffelements unabhängig von einer Nockenverdrehung konstant auszuführen. Insbesondere kann der Ausstellnocken abschnittsweise oder bereichsweise eine zylindrische Kontur, eine Kreiskontur, eine Kreisbogenkontur oder dergleichen aufweisen. Dabei steht das Griffelement insbesondere in einem permanenten Eingriff mit der Nockenkontur. Der Ausstellnocken ist insbesondere ein Antriebsnocken, der mittels eines Stellantriebs, insbesondere eines Motors, verstellbar, insbesondere drehbar, ist.

Zusätzlich kann der Ausstellnocken als ein Griffträger des Griffelements ausgebildet sein. Beispielsweise ist der Ausstellnocken drehbar um eine ortsfeste Nockendrehachse am Trägerelement gelagert.

Zusätzlich kann der Verstellmechanismus eine Kopplung umfassen. Beispielsweise sind der Ausstellnocken und der Ausstellhebel zusätzlich über die Kopplung miteinander bewegungsgekoppelt. Dabei können der Ausstellnocken, der Ausstellhebel und die Kopplung einen Ausstellgelenkmechanismus des Verstellmechanismus bilden.

Die mit der Erfindung erzielten Vorteile bestehen insbesondere in einer besseren Unempfindlichkeit der Griffanordnung gegenüber Herstellungstoleranzen.

Die mit der Erfindung erzielten Vorteile bestehen darüber hinaus insbesondere darin, dass eine solche Griffanordnung mit nur einem einseitigen Ausstellhebel in Kombination mit einem Ausstellnocken eine komfortable und lasteffiziente und weniger verschleißanfällige Ausfahrbewegung des Griffelements ermöglicht. Zudem kann das Griffelement in seinen Stellungen einfacher und sicherer positioniert werden. Ein solcher Verstellmechanismus mit Ausstellnocken und Ausstellhebel ist zudem robust und wartungsarm.

Ausführungsbeispiele der Erfindung werden anhand von Zeichnungen näher erläutert. Dabei zeigen:
- Figur 1: eine teiltransparente Darstellung einer Griffanordnung in einer Nichtgebrauchsposition,
- Figur 2: eine Seitenansicht der Griffanordnung in der Nichtgebrauchsposition,
- Figur 3: eine teiltransparente Darstellung der Griffanordnung in einer Gebrauchsposition,
- Figur 4: eine Seitenansicht der Griffanordnung in der Gebrauchsposition,
- Figur 5: eine Rückansicht der Griffanordnung in der Nichtgebrauchsposition,
- Figur 6: eine Rückansicht der Griffanordnung in der Gebrauchsposition,
- Figur 7: eine weitere Rückansicht der Griffanordnung in der Nichtgebrauchsposition,
- Figur 8: eine weitere Rückansicht der Griffanordnung in der Gebrauchsposition, und
- Figur 9: schematisch in perspektivischer Darstellung ein Anwendungsbeispiel für die zuvor beschriebene Griffanordnung an einem Fahrzeug.

Einander entsprechende Teile sind in allen Figuren mit den gleichen Bezugszeichen versehen.

Figur 1 zeigt eine teiltransparente Darstellung einer Griffanordnung 1 in einer Nichtgebrauchsposition 100.

Die Griffanordnung 1 umfasst ein Griffelement 2, insbesondere einen äußeren Türgriff eines beweglichen Fahrzeugelements 22, wie zum Beispiel einer Tür 24, insbesondere Fahrzeugtür, einer Heckklappe 26 oder dergleichen, wie in Figur 9 dargestellt.

Das Griffelement 2 kann mechanisch oder elektrisch mit einem nicht dargestellten Verriegelungsmechanismus für ein nicht dargestelltes Türschloss gekoppelt sein. Beispielsweise bewegt eine Betätigung des Griffelements 2 den Verriegelungsmechanismus aus einer verriegelten Position in eine entriegelte Position, um ein Öffnen der zugehörigen Tür 24 oder des beweglichen Fahrzeugelements 22 freizugeben.

Das Griffelement 2, insbesondere eine außen liegende Grifffläche des Griffelements 2, ist annähernd bündig mit einer äußeren Türfläche einer äußeren Fahrzeugtürwand der Fahrzeugtür positioniert, wenn das Griffelement 2 in der Nichtgebrauchsposition 100 (auch Ausgangsposition oder Ruheposition genannt) gestellt ist, wie in Figur 1 gezeigt.

Die Griffanordnung 1 ist als ein Montagemodul ausgebildet, in welchem alle Komponenten der Griffanordnung 1 vormontiert sein können und als das Montagemodul an dem beweglichen Fahrzeugelement, wie der Fahrzeugtür, positioniert.

Die Griffanordnung 1 umfasst zumindest ein Trägerelement 4 und das Griffelement 2, welches an dem Trägerelement 4 zwischen der Nichtgebrauchsposition 100 und einer Gebrauchsposition 102 (dargestellt in Figuren 3 und 4, auch Griffposition oder Zwischenposition genannt) bewegbar angeordnet ist.

Die Griffanordnung 1 umfasst darüber hinaus einen Verstellmechanismus 6, welcher das Griffelement 2 und das Trägerelement 4 miteinander koppelt, insbesondere bewegungskoppelt.

Der Verstellmechanismus 6 ist ausgebildet, das Griffelement 2 durch Betätigung zwischen der Nichtgebrauchsposition 100 und der Gebrauchsposition 102 zu bewegen.

Der Verstellmechanismus 6 umfasst zumindest einen Ausstellnocken 6.1 und einen Ausstellhebel 6.2 und das Griffelement 2, ausgebildet beispielsweise als ein Griffhebel 6.3. Der Griffhebel 6.3 steht einerseits in einem Eingriff mit dem Ausstellnocken 6.1. Andererseits ist der Griffhebel 6.3 an dem Ausstellhebel 6.2 angelenkt. Der Griffhebel 6.3 ist mittels des Ausstellnockens 6.1 und des Ausstellhebels 6.2 zwischen der Nichtgebrauchsposition 100 und der Gebrauchsposition 102 bewegbar.

Der Ausstellnocken 6.1 dient der Kraftübertragung, insbesondere der Übertragung von Druckkräften.

Des Weiteren umfasst der Verstellmechanismus 6 eine Anzahl von Abstützpunkten 4.4 für das Griffelement 2. Die Abstützpunkte 4.4 sind als trägerseitige Endanschläge am Lagerbügel 4.2 ausgebildet. Die Abstützpunkte 4.4 dienen der Abstützung des Griffelements 2 in der Gebrauchsposition 102. Dabei gelangt das Griffelement 2 auf den Abstützpunkten 4.4 in der Gebrauchsposition 102 vorgespannt in Anlage und stützt sich auf diesen ab. Das Griffelement 2 umfasst eine der Anzahl der Abstützpunkte 4.4 entsprechende Anzahl von Gegenstützflächen 2.2. Die Gegenstützflächen 2.2 sind als griffseitige Endanschläge ausgebildet.

Mit anderen Worten: Das Griffelement 2 und der Lagerbügel 4.2 als Trägerelement 4 umfassen als zueinander korrespondierende Endanschläge die Abstützpunkte 4.4 und die Gegenstützflächen 2.2, welche in der Gebrauchsposition 102 aneinander schlagen. Dabei kann das Griffelement 2 mittels eines Rückstellelements 8 rückstellbar und spielfrei gestellt sein. Dabei drückt das Rückstellelement 8 gegen den Ausstellnocken 6.1 zur Spielfreistellung. Das Rückstellelement 8 ist beispielsweise eine Rückstellfeder, insbesondere eine Schraubenfeder, Druckfeder, Spannfeder oder dergleichen, und dient zur Rückbewegung des Griffelements 2 aus der Gebrauchsposition 102 in die Nichtgebrauchsposition 100 und zur Spielfreistellung des Griffelements 2 in allen Positionen bis auf die Gebrauchsposition 102.

In der Gebrauchsposition 102 ist das Griffelement 2 spielfrei gestellt infolge des Nockens 6.1, der gegen die Anschläge 4.4 drückt. Dabei ist das Griffelement 2 in der Gebrauchsposition insbesondere in Bezug auf alle Richtungen fest gestellt.

Wie in Figuren 7 und 8 gezeigt, umfasst der Verstellmechanismus 6 vier Abstützpunkte 4.4 am Lagerbügel 4.2 und vier an diese in der Gebrauchsposition 102 anliegende Gegenstützflächen 2.2 des Griffelements 2, so dass das Griffelement 2 in der ausgefahrenen Gebrauchsposition 102 vorgespannt am Lagerbügel 4.2 anliegt.

Die Abstützpunkte 4.4 begrenzen die Bewegung des Griffelements 2 beim Ausstellen in die Gebrauchsposition 102. Dabei stellen die Abstützpunkte 4.4 sicher, dass das Griffelement 2 nicht über die Gebrauchsposition 102 hinausbewegt, insbesondere gezogen, werden kann. Somit wirken die Abstützpunkte 4.4 als Endanschläge für die Ausstellbewegung 104 des Griffelements 2 in die Gebrauchsposition 102.

Zusätzlich können der Ausstellnocken 6.1 und der Ausstellhebel 6.2 über eine Kopplung 6.4, insbesondere eine Verbindungsstange, zum Beispiel eine Schubstange oder Zugstange, miteinander bewegungsgekoppelt sein.

Der Ausstellnocken 6.1, der Ausstellhebel 6.2 und der Griffhebel 6.3 und optional die Kopplung 6.4 bilden einen Ausstellgelenkmechanismus.

Der Ausstellnocken 6.1 ist beispielsweise als eine Nockenscheibe ausgebildet. Der Ausstellnocken 6.1 weist eine vorgegebene Nockenkontur 6.1.1 auf, welche eingerichtet ist, eine Ausstellbewegung 104 entsprechend zu steuern und zu definieren. Der Ausstellnocken 6.1 kann beispielsweise scheibenförmig oder plattenförmig ausgebildet sein. Die Nockenkontur 6.1.1 kann abschnittsweise oder bereichsweise als eine zylindrische Kontur, eine Kreiskontur, eine Kreisbogenkontur oder dergleichen ausgebildet sein. Hierdurch kann in den betreffenden Konturabschnitten oder Konturbereichen die mittels der Nockenkontur 6.1.1 ausgeführte Ausstellbewegung 104 und eine daraus resultierende einstellbare Griffposition des Griffelements 2 unabhängig von der Nockenverdrehung konstant ausgeführt sein oder werden.

Gleichzeitig kann der Ausstellnocken 6.1 auch als ein Griffträger 4.1 des Griffelements 2 ausgebildet sein. Hierzu ist der Ausstellnocken 6.1 ortsfest um eine Nockendrehachse 6.1.2 drehbar am Trägerelement 4 gelagert, wobei das Griffelement 2 permanent über ein Gegennockenelement 2.1 im Eingriff am als Griffträger 4.1 ausgebildeten Ausstellnocken 6.1, insbesondere im permanenten Eingriff mit der Nockenkontur 6.1.1, steht.

Beispielsweise ist das Gegennockenelement 2.1 als ein Rollelement 2.1.1 ausgebildet. Das Rollelement 2.1.1 ist um eine Rolldrehachse 2.1.2 drehbar am Griffelement 2 gelagert. Das Rollelement 2.1.1 ist insbesondere eingerichtet, sowohl radiale Kräfte als auch axiale Kräfte, die mittels des Ausstellnockens 6.1, insbesondere dessen Nockenkontur 6.1.1 auf das Rollelement 2.1.1 ausgeübt werden, auf das Griffelement 2 zu übertragen.

Der Ausstellhebel 6.2 ist insbesondere als ein Hebelmechanismus ausgebildet. Der Ausstellhebel 6.2 umfasst zumindest zwei miteinander starr verbundene Hebelelemente 6.2.1, 6.2.2. Insbesondere sind die beiden Hebelelemente 6.2.1 und 6.2.2 über eine gemeinsame Hebelachse 6.2.3 starr miteinander verbunden. Die beiden Hebelelemente 6.2.1 und 6.2.2 sind dabei in einem vorgegebenen Winkel, insbesondere spitzwinklig oder v-förmig, starr miteinander verbunden.

Der Ausstellhebel 6.2 ermöglicht hierdurch bei der Ausstellbewegung 104 einen großen Ausstellweg bei geringer Druckkraft oder Zugkraft. Der Ausstellhebel 6.2 ist auch als Lagerbügel 4.2 ausgebildet. Dadurch ist das Griffelement 2 in seiner Gebrauchsposition 102 vertikal und horizontal abgesichert und stabil in dieser Gebrauchsposition 102 gehalten.

Das erste Hebelelement 6.2.1 ist am Griffelement 2 an einem ersten Gelenkpunkt 2.1.4 angelenkt. Das zweite Hebelelement 6.2.2 ist an der Kopplung 6.4 an einem zweiten Gelenkpunkt 6.4.1 angelenkt. Die beiden Hebelelemente 6.2.1 und 6.2.2 sind um die gemeinsame Hebelachse 6.2.3 in einem gemeinsamen Gelenkpunkt 6.2.4 am Trägerelement 4 schwenkbar gelagert.

Zusätzlich kann ein Rückstellelement 8, insbesondere eine Feder, zum Beispiel eine Druckfeder, Spiralfeder oder dergleichen, vorgesehen sein. Das Rückstellelement 8 ist insbesondere einerseits am Trägerelement 4, insbesondere an einer ersten Lageraufnahme 4.3, gelagert oder abgestützt und andererseits am Griffelement 2, insbesondere an einer zweiten Lageraufnahme 2.1.3, gelagert oder abgestützt.

Zusätzlich ist eine Antriebseinheit 10 mit dem Ausstellhebel 6.2 bewegungsgekoppelt. Alternativ oder zusätzlich kann die Antriebseinheit 10 auch mit der Kopplung 6.4 und/oder den Ausstellnocken 6.1 bewegungsgekoppelt sein. Der Ausstellhebel 6.2 fungiert gleichzeitig als Antriebshebel und kann hierzu in nicht näher dargestellter Art und Weise mit der Antriebseinheit 10, insbesondere einer elektromotorischen Antriebseinheit oder einer mechanischen Antriebseinheit, bewegungsgekoppelt sein.

Die mit der Erfindung erzielten Vorteile bestehen insbesondere darin, dass eine solche Griffanordnung 1 mit nur einem einseitigen Ausstellhebel 6.2 als Lagerbügel 4.2 und Antriebshebel in Kombination mit einem Ausstellnocken 6.1 als Griffträger 4.1 eine komfortable und lasteffiziente und weniger verschleißanfällige Ausfahrbewegung des Griffelements 2 ermöglicht.

Figur 2 zeigt eine Seitenansicht der Griffanordnung 1 gemäß Figur 1 in der Nichtgebrauchsposition 100.

Die Griffanordnung 1 ist in Richtung auf das Rückstellelement 8 dargestellt. In einer Ebene zum Rückstellelement 8 ist der Ausstellnocken 6.1 angeordnet. Das Griffelement 2 liegt bündig an dem Trägerelement 4 an. Das Trägerelement 4 kann wiederum bündig in dem Fahrzeugelement montiert sein (nicht dargestellt).

Die Kopplung 6.4, ausgebildet als eine Verbindungsstange oder Übertragungsstange, zur Übertragung der Antriebsbewegung des Ausstellhebels 6.2 auf den Ausstellnocken 6.1 ist parallel zum Ausstellhebel 6.2 im Bereich der gemeinsamen Hebelachse 6.2.3 angeordnet.

Das Rückstellelement 8 ist entspannt. Alternativ kann das Rückstellelement 8 leicht gespannt sein, um das Griffelement 2 geräuscharm in der Nichtgebrauchsposition 100 zu halten und zu lagern, indem es das Griffelement 2 vorgespannt am Trägerelement 4 hält, insbesondere in Richtung einer Außenseite des Trägerelements 4 zieht.

Figur 3 zeigt eine teiltransparente Darstellung der Griffanordnung 1 in der Gebrauchsposition 102. Figur 4 zeigt eine Seitenansicht der Griffanordnung 1 in dieser Gebrauchsposition 102.

Der als Lagerbügel 4.2 ausgebildete Ausstellhebel 6.2 ist in seiner ausgefahrenen Stellung, um das Griffelement 2 in seiner Gebrauchsposition 102 vertikal zu sichern und zu tragen.

Der als Griffträger 4.1 ausgebildete Ausstellnocken 6.1 ist in seiner ausgefahrenen und tragenden Stellung, um das Griffelement 2 in seiner Gebrauchsposition 102 vertikal zu sichern und zu tragen. Dabei ist der Ausstellnocken 6.1 in einer selbsthemmenden Verbindung 12 mit dem Gegennockenelement 2.1 deren Haltekraft, insbesondere Reibkraft, größer als eine Rückstellkraft des Rückstellelements 8 ist.

Darüber hinaus ist die Antriebseinheit 10, die auf den Ausstellhebel 6.2 (auch Aufstellhebel genannt) wirkt, selbsthemmend im ausgefahrenen Zustand des Ausstellhebels 6.2 ausgebildet. Die Antriebseinheit 10 kann beispielsweise als ein Nockenantrieb ausgebildet sein. Alternative selbsthemmende Antriebseinheiten 10 können auch verwendet werden. Beispielsweise kann als selbsthemmende Antriebseinheit 10 ein Kurbelmechanismus oder ein Schneckengetriebemechanismus eingesetzt werden.

Sowohl durch die selbsthemmende Verbindung 12 von Ausstellnocken 6.1 und Gegennockenelement 2.1 als auch durch die selbsthemmende Antriebseinheit 10 (dargestellt schematisch in Figuren 1 und 3) ist das Griffelement 2 in der Gebrauchsposition 102, insbesondere vertikal und horizontal, gesichert positioniert und gehalten. Mit anderen Worten: Das Griffelement 2 steht in der Gebrauchsposition 102 "betonfest" in alle Richtungen. Zusätzlich ist das Griffelement 2 mittels der aneinander anschlagenden Abstützpunkte 4.4 und der Gegenstützflächen 2.2 vertikal abgestützt.

Durch Wiedereinfahren des Griffelements 2 mittels der Antriebseinheit 10 in Richtung des Trägerelements 4 wird die Selbsthemmung des Ausstellnockens 6.1 an dem Gegennockenelement 2.1 wieder aufgehoben. Nach Aufhebung der Selbsthemmung kann das Griffelement 2 zusätzlich mittels des Rückstellelements 8 durch dessen Druck auf den Ausstellnocken 6.1 in seine Nichtgebrauchsposition 100 zurückgestellt werden (dargestellt in Figur 1).

Das Rückstellelement 8 ist insbesondere derart ausgelegt, dass dieses auch in der Nichtgebrauchsposition 100 Druck auf den Ausstellnocken 6.1 ausübt, so dass dieser stets in Anlage an dem Gegennockenelement 2.1 zur Spielfreistellung steht. Damit sind diese beiden Elemente 6.1, 2.1 zueinander vorgespannt und somit zueinander spielfrei gehalten.

Figur 5 zeigt eine Rückansicht der Griffanordnung 1 in der Nichtgebrauchsposition 100. Figur 6 zeigt eine Rückansicht der Griffanordnung 1 in der Gebrauchsposition 102. Figur 7 zeigt eine weitere Rückansicht der Griffanordnung 1 in der Nichtgebrauchsposition 100. Figur 8 zeigt eine weitere Rückansicht der Griffanordnung 1 in der Gebrauchsposition 102.

Der Ausstellnocken 6.1 als Griffträger 4.1 ist in seiner Ausgangslage oder Ruhelage. Der Ausstellhebel 6.2 als Lagerbügel 4.2 ist ebenfalls in seiner Ausgangslage oder Ruhelage.

Die Kopplung 6.4 ist einerseits über den zweiten Gelenkpunkt 6.4.1 an dem Hebelelement 6.2.2 angelenkt, der fest mit der gemeinsamen Hebelachse 6.2.3 verbunden ist.

Andererseits ist die Kopplung 6.4 über einen dritten Gelenkpunkt 6.4.2 eines Nockenhebels 6.1.3, der an dem Ausstellnocken 6.1 angelenkt ist, indirekt am Ausstellnocken 6.1 gelenkig gelagert.

Der Ausstellnocken 6.1 ist drehfest mit der Nockendrehachse 6.1.2 verbunden. Der Nockenhebel 6.1.3 ist ebenfalls drehfest mit der Nockenachse 6.1.2 verbunden.

Wirkt nun eine Antriebskraft auf den Ausstellhebel 6.2, so wird diese Antriebskraft über die Kopplung 6.4 in Form einer Verstellbewegung 106, insbesondere einer Schubbewegung oder umgekehrt einer Zugbewegung, auf den Nockenhebel 6.1.3 und über diesen auf den Ausstellnocken 6.1 übertragen, so dass dieser entsprechend zur Ausübung der Ausstellbewegung 104, die im Wesentlichen senkrecht zur Betätigungsbewegung erfolgt, bewegt wird.

Das Rollelement 2.1.1 als Gegennockenelement 2.1 umfasst eine Führungsfläche 2.1.5 (dargestellt in Figur 6), in welcher der Ausstellnocken 6.1 während der Verstellbewegung 106 geführt ist. Die Führungsfläche 2.1.5 kann beispielsweise als eine Nut, insbesondere eine v-förmige oder u-förmige Nut, beispielsweise als eine umlaufende Nut, ausgebildet sein.

Figur 9 zeigt schematisch ein Anwendungsbeispiel der zuvor beschriebenen Griffanordnung 1 für ein Fahrzeug 20. Das Fahrzeug 20 weist mehrere bewegliche Fahrzeugelemente 22 auf. Beispielsweise weist das Fahrzeug 20 als bewegliche Fahrzeugelemente 22 eine Tür 24 und/oder eine Heckklappe 26 auf, in welche jeweils die Griffanordnung 1, die insbesondere als ein Montagemodul 28 vormontiert ist, im vormontierten Zustand am Fahrzeug 20 montierbar ist. Die Griffanordnung 1 kann zusätzlich als ein Betätigungsmodul für ein elektronisches Schließsystem ausgebildet sein. Die Griffanordnung 1 kann je nach Einbauort zum Öffnen der Tür 24 oder der Heckklappe 26 und optional zum Entriegeln, Verriegeln, Öffnen und/oder Schließen des elektronischen Schließsystems, beispielsweise eines elektronischen Schlosses, der Tür 24 beziehungsweise der Heckklappe 26 ausgebildet sein. Insbesondere dient das Betätigungsmodul dem Erfassen mindestens einer manuellen Betätigung durch eine Hand eines Nutzers. Zur verbesserten Übersicht ist ein Koordinatensystem gezeigt, aufweisend eine Längsachse x, eine Querachse y und eine Hochachse z. Das Betätigungsmodul kann in der Griffanordnung 1 implementiert sein.

### BEZUGSZEICHENLISTE

- 1: Griffanordnung
- 2: Griffelement
- 2.1: Gegennockenelement
- 2.1.1: Rollelement
- 2.1.2: Rolldrehachse
- 2.1.3: zweite Lageraufnahme
- 2.1.4: erster Gelenkpunkt
- 2.1.5: Führungsfläche
- 2.2: Gegenstützfläche
- 4: Trägerelement
- 4.1: Griffträger
- 4.2: Lagerbügel
- 4.3: erste Lageraufnahme
- 4.4: Abstützpunkt
- 6: Verstellmechanismus
- 6.1: Ausstellnocken
- 6.1.1: Nockenkontur
- 6.1.2: Nockendrehachse
- 6.1.3: Nockenhebel
- 6.2: Ausstellhebel
- 6.2.1, 6.2.2: Hebelelemente
- 6.2.3: gemeinsame Hebelachse
- 6.2.4: gemeinsamer Gelenkpunkt
- 6.3: Griffhebel
- 6.4: Kopplung
- 6.4.1: zweiter Gelenkpunkt
- 6.4.2: dritter Gelenkpunkt
- 8: Rückstellelement
- 10: Antriebseinheit
- 12: selbsthemmende Verbindung

- 20: Fahrzeug
- 22: bewegliches Fahrzeugelement
- 24: Tür
- 26: Heckklappe
- 28: Montagemodul

- 100: Nichtgebrauchsposition
- 102: Gebrauchsposition
- 104: Ausstellbewegung
- 106: Verstellbewegung

- x: Längsachse
- y: Querachse
- z: Hochachse

## Patentansprüche

1. Griffanordnung (1), umfassend zumindest:
- ein Trägerelement (4),
- ein Griffelement (2), welches an dem Trägerelement (4) zwischen einer Nichtgebrauchsposition (100) und einer Gebrauchsposition (102) bewegbar angeordnet ist, und
- einen Verstellmechanismus (6), welcher das Griffelement (2) und das Trägerelement (4) miteinander koppelt,
wobei der Verstellmechanismus (6) ausgebildet ist, das Griffelement (2) durch Betätigung zwischen der Nichtgebrauchsposition (100) und der Gebrauchsposition (102) zu bewegen,
wobei der Verstellmechanismus (6) zumindest einen Ausstellnocken (6.1) und einen Ausstellhebel (6.2) umfasst und das Griffelement (2) als ein Griffhebel (6.3) ausgebildet ist, der einerseits in einem Eingriff mit dem Ausstellnocken (6.1) steht und andererseits an dem Ausstellhebel (6.2) angelenkt ist und mittels dieser zwischen der Nichtgebrauchsposition (100) und der Gebrauchsposition (102) bewegbar ist.

2. Griffanordnung (1) nach Anspruch 1,
wobei der Ausstellhebel (6.2) als ein einseitig angelenkter Hebel ausgebildet ist.

3. Griffanordnung (1) nach Anspruch 1 oder 2,
wobei der Ausstellhebel (6.2) ein erstes Hebelende, das an dem Trägerelement (4) angelenkt ist, und ein zweites Hebelende aufweist, das in Anlage an dem Ausstellnocken (6.1) steht.

4. Griffanordnung (1) nach einem der vorhergehenden Ansprüche,
wobei der Ausstellnocken (6.1) als eine Nockenscheibe ausgebildet ist.

5. Griffanordnung (1) nach einem der vorhergehenden Ansprüche,
wobei der Ausstellnocken (6.1) eine Nockenkontur (6.1.1) aufweist, die eingerichtet ist, eine Ausstellbewegung für das Griffelement (2) und eine daraus resultierende einstellbare Gebrauchsposition (102) des Griffelements (2) unabhängig von einer Nockenverdrehung konstant auszuführen.

6. Griffanordnung (1) nach einem der vorhergehenden Ansprüche,
wobei der Ausstellnocken (6.1) zusätzlich als Griffträger (4.1) des Griffelements (4) ausgebildet ist.

7. Griffanordnung (1) nach einem der vorhergehenden Ansprüche,
wobei der Verstellmechanismus (6) eine Kopplung (6.4) umfasst.

8. Griffanordnung (1) nach Anspruch 7,
wobei der Ausstellnocken (6.1) und der Ausstellhebel (6.2) zusätzlich über die Kopplung (6.4) miteinander bewegungsgekoppelt sind.

9. Griffanordnung (1) nach Anspruch 7 oder 8,
wobei der Ausstellnocken (6.1), der Ausstellhebel (6.2) und die Kopplung (6.4) einen Ausstellgelenkmechanismus bilden.

10. Griffanordnung (1) nach einem der vorhergehenden Ansprüche,
ausgebildet als ein vormontierbares Montagemodul.

11. Bewegliches Fahrzeugelement (22) mit einer Griffanordnung (1) nach einem der vorhergehenden Ansprüche,
wobei die Griffanordnung (1) insbesondere als ein vormontiertes Montagemodul (28) ausgebildet und am Fahrzeugelement (22) montierbar ist.
